# EUROPÄISCHE PATENTANMELDUNG

(11) **EP 1 086 925 A1**
(43) Veröffentlichungstag der Anmeldung: **28.03.2001**
(21) Anmeldenummer: 00810832.6
(22) Anmeldetag: 15.09.2000
(51) Int. Cl.: B67B 7/46

(54) **Kapselschneider**

(30) Priorität: 24.09.1999 CH 174899
(71) Anmelder: Zyliss Haushaltwaren AG, CH-3250 Lyss (CH)
(72) Erfinder: Weibel, Hans, 3054 Schüpfen (CH)
(74) Vertreter: BOVARD AG - Patentanwälte

(57) **Zusammenfassung**

Der Kapselschneider, insbesondere für Weinflaschen, weist zwei Hälften (22, 23) auf, die mit einem Verbindungsteil (8) miteinander verbunden sind. Der Verbindungsteil gewährleistet eine federnde Anordnung der beiden Hälften (22, 23). Zwischen Seitenteilen (2, 3) und Deckenteilen (4, 5) sind Auflageflächen (20, 25) für den Hals der Weinflasche vorgesehen. Diese bilden einerseits eine Abstützungsfunktion und ermöglichen eine möglichst kleine Reibung beim Drehen. Die Schneidkanten (13, 18) der auf Halterungen (11, 17) gehaltenen Schneidrädchen (12, 16) sind so angeordnet, dass sie den Halterungen zugewandt sind. Dies ermöglicht ein erleichtertes Aufsetzen auf die Flasche.

## Beschreibung

Die vorliegende Erfindung bezieht sich auf einen Kapselschneider, insbesondere für Weinflaschen, mit zwei über einen Verbindungsteil verbundene, elastisch zueinander angeordnete Hälften und mit in den Hälften angeordneten, als Schneidrädchen ausgebildeten Schneidorganen zum Abschneiden der Kapsel.

Kapselschneider dieser Art sind beispielsweise aus den Dokumenten US 4 845 844, GB 2 322 622 und EP 0 220 850 bekannt. Ein gemeinsames Merkmal dieser Kapselschneider besteht darin, dass sie mindestens drei Schneidrädchen besitzen. Die Kapselschneider gemäss US 4 845 844 und GB 2 322 622 haben zwar kegelstumpfförmige Schneidrädchen, jedoch sind bei diesen die sich am grössten Durchmesser der Rädchen befindenden Schneidkanten der Flasche zugewandt.

Es ist eine Aufgabe der vorliegenden Erfindung, einen Kapselschneider zu schaffen, der einfach aufgebaut ist und kostengünstig hergestellt werden kann. Der Flaschenhals soll im Kapselschneider gut abgestützt sein, wobei eine möglichst kleine Reibung beim Drehen entsteht. Im weiteren soll das Aufsetzen auf die Flasche erleichtert werden.

Zur Lösung dieser Aufgaben ist die Erfindung dadurch gekennzeichnet, dass an den beiden Hälften innere Auflagen zur radialen Abstützung des Flaschenhalses vorhanden sind, dass an mindestens einer der Hälften ein Deckenteil zur axialen Abstützung des Flaschenhalses vorhanden ist, dass die Schneidrädchen auf Halterungen gehalten sind, wobei in jeder Hälfte ein einziges Schneidrädchen angeordnet ist und dass die Schneidrädchen im wesentlichen kegelstumpfförmig ausgebildet sind, wobei jeweils die beim grössten Durchmesser vorhandene Schneidkante auf der Seite des Deckelteils angeordnet ist, um ein erleichtertes Aufsetzen auf die Flasche zu ermöglichen.

Ein Vorteil der Erfindung ist die direkte radiale Abstützung an der Flasche über zwei innenliegende Auflagen, die einerseits eine Abstützfunktion ausüben, gleichzeitig aber so gestaltet sind, dass eine möglichst kleine Reibung beim Drehen des Kapselschneiders resp. der Weinflasche entsteht. Gegenüber dem Stand der Technik wurden die an den Schneidrädchen befindlichen Schneidkanten um 180° gedreht, so dass ein Aufsetzen auf die Flasche erleichtert wird.

Bevorzugte Ausführungsformen ergeben sich aus den abhängigen Ansprüchen.

Im folgenden wird anhand der beiliegenden Zeichnung ein Ausführungsbeispiel sowie dessen Verwendung näher beschrieben. Es zeigen
Fig. 1 den Kapselschneider, insbesondere für Weinflasche, in perspektivischer Darstellung von oben,
Fig. 2 den Kapselschneider in perspektivischer Darstellung von unten,
Fig. 3 eine Ansicht von oben des Kapselschneiders,
Fig. 4 eine Seitenansicht des Kapselschneiders,
Fig. 5 eine Vorderansicht des Kapselschneiders,
Fig. 6 eine Hinteransicht des Kapselschneiders,
Fig. 7 eine Ansicht von unten des Kapselschneiders,
Fig. 8 einen Schnitt gemäss Linie VIII-VIII der Fig. 7.

Fig. 1 zeigt eine perspektivische Ansicht von oben des Kapselschneiders 1 für Weinflaschen. Der Kapselschneider weist zwei gewölbte Seitenteile 2, 3 und mit diesen verbundene Deckenteile 4, 5 auf, wobei der Deckenteil 4 mit dem Seitenteil 2 und der Deckenteil 5 mit dem Seitenteil 3 verbunden ist. Die Begrenzungskanten 6 und 7 der Deckenteile 4 und 5 verlaufen im vorderen Teil bogenförmig gekrümmt. Im hinteren Verbindungsteil 8 verlaufen die Begrenzungskanten 9 und 10 im entspannten Zustand des Kapselschneiders parallel. Der Verbindungsteil 8 übt eine Federwirkung beim Zusammendrücken der beiden Seitenteile 2 und 3 aus. Unten an den Deckenteilen 4 und 5 sind in deren vorderem Bereich auf bolzenförmigen Halterungen 11, zwei Schneidrädchen 12 mit runden Schneidkanten 13 angeordnet. Aus Fig. 1 ist nur ein Schneidrädchen ersichtlich. Die Seitenteile 2 und 3 sind an ihren vorderen Enden durch Kanten 14 und 15 begrenzt.

Aus Fig. 2 ist eine perspektivische Draufsicht auf die Unterseite des Kapselschneiders 1 ersichtlich. Aus Fig. 2 ist auch das zweite Schneidrädchen 16 mit der bolzenförmigen Halterung 17 und der runden Schneidkante 18 ersichtlich. Je drei mit dem Seitenteil und/oder dem Deckenteil verbundene Stege 19, 20 und 21 auf der einen Seitenhälfte 22 des Kapselschneiders sowie drei symmetrisch zu den vorerwähnten Stegen angeordnete, mit dem Seitenteil 3 und/oder dem Deckenteil 5 auf der anderen Seitenhälfte 23 des Kapselschneiders angeordnete Stege 24, 25 und 26 bilden je ein Profil mit einer innenliegenden Kunststoffauflage 20 resp. 25, die direkte Auflagen am Flaschenhals bilden und einerseits eine Abstützfunktion vornehmen, gleichzeitig aber so gestaltet sind, dass eine möglichst kleine Reibung beim Drehen des Kapselschneiders entsteht. Die beiden Hälften 22 und 23 des Kapselschneiders sind symmetrisch zu einer Ebene angeordnet, die parallel zu den Längsflächen 27 und 28 des Verbindungsteils 8 verläuft. Die Schneidkanten 13 und 18 an den Schneidrädchen 12 und 16 wurden gegenüber dem Stand der Technik um 180° gedreht, so dass ein Aufsetzen auf die Flasche erleichtert wird. Die Schneidkanten 13, 18 sind den Halterungen 11, 17 benachbart angeordnet. Zum Abschneiden der Kapsel einer Weinflasche wird der Kapselschneider auf den oberen Rand der Flasche aufgesetzt, wobei die Auflagen 20 und 25 an der zu schneidenden Kapsel anliegen. Der Kapselschneider wird alsdann an den Seitenteilen 2 und 3 zusammengepresst, so dass die Schneidkanten 13 und 18 der zwei, je in den beiden Hälften 22, 23 angeordneten Schneidrädchen in die Kapsel eingreifen, wobei der Kapselschneider gedreht wird, bis dass die obere Kappe der beiden Kapseln entfernt werden kann. Die Seitenteile 2 und 3 sind im Bereich der Schneidrädchen mit Einbuchtungen 29 und 30 versehen.

Fig. 3 zeigt eine Draufsicht auf den Kapselschneider. Es ist insbesondere die symmetrische Anordnung der beiden Hälften 22 und 23 ersichtlich. Die beiden Hälften 22 und 23 sind zum Verbindungsteil 8 des Kapselschneiders federnd angeordnet.

Fig. 4 zeigt eine Seitenansicht des Kapselschneiders.

Fig. 5 zeigt eine Vorderansicht des Kapselschneiders.

Fig. 6 zeigt eine hintere Ansicht des Kapselschneiders, wobei auch die hintere Begrenzung 31 des Verbindungsteils 8 ersichtlich ist.

Fig. 7 zeigt eine Draufsicht auf den Kapselschneider von unten.

Fig. 8 zeigt einen Schnitt gemäss Linie VIII-VIII der Fig. 7. Aus der Fig. 8 sind noch die Achsen 32 und 33 der Schneidrädchen 12 und 16 ersichtlich.

Der Kapselschneider besteht vorzugsweise aus Kunststoff und die Schneidrädchen aus Metall.

## Patentansprüche

1. Kapselschneider, insbesondere für Weinflaschen, mit zwei über einen Verbindungsteil (8) verbundene, elastisch zueinander angeordnete Hälften (22, 23) und mit in den Hälften (22, 23) angeordneten, als Schneidrädchen (12, 16) ausgebildeten Schneidorganen (12, 16) zum Abschneiden der Kapsel, dadurch gekennzeichnet, dass an den beiden Hälften (22, 23) innere Auflagen (20, 25) zur radialen Abstützung des Flaschenhalses vorhanden sind, dass an mindestens einer der Hälften (22, 23) ein Deckenteil (4, 5) zur axialen Abstützung des Flaschenhalses vorhanden ist, dass die Schneidrädchen (12, 16) auf Halterungen (11, 17) gehalten sind, wobei in jeder Hälfte (22, 23) ein einziges Schneidrädchen (12, 16) angeordnet ist und dass die Schneidrädchen (12, 16) im wesentlichen kegelstumpfförmig ausgebildet sind, wobei jeweils die beim grössten Durchmesser vorhandene Schneidkante (13, 18) auf der Seite des Deckelteils (4, 5) angeordnet ist, um ein erleichtertes Aufsetzen auf die Flasche zu ermöglichen.

2. Kapselschneider nach Patentanspruch 1, dadurch gekennzeichnet, dass die zwei Hälften (22, 23) mit je einem Seitenteil (2, 3) und einem Deckenteil (4, 5) versehen sind, wobei die beiden Hälften (22, 23) symmetrisch zueinander angeordnet sind.

3. Kapselschneider nach Patentanspruch 2, dadurch gekennzeichnet, dass der hintere, die Federwirkung verursachende Verbindungsteil (8) zwei plane Innenflächen (27, 28) aufweist, wobei die beiden Hälften (22, 23) zu einer Mittelebene zwischen den Innenflächen (27, 28) symmetrisch sind.
